# EUROPÄISCHE PATENTSCHRIFT

(11) **EP 0 138 032 B1**
(45) Veröffentlichungstag und Bekanntmachung des Hinweises auf die Patenterteilung: **02.03.1988**
(21) Anmeldenummer: 84110582.8
(22) Anmeldetag: 05.09.1984
(51) Int. Cl.: B02C 17/06

(54) **Rohrmühle**
Tube mill
Broyeur tubulaire

(30) Priorität: 18.10.1983 DE 3337877
(43) Veröffentlichungstag der Anmeldung: 24.04.1985
(73) Patentinhaber: KRUPP POLYSIUS AG, 59269 Beckum (DE)
(72) Erfinder: Henne, Heinrich, Dipl.-Ing., D-4722 Ennigerloh (DE); Patzelt, Norbert, Dipl.-Ing., D-4720 Beckum (DE); Alker, Karl-Heinz, Dipl.-Ing., D-4730 Ahlen (DE)
(74) Vertreter: Tetzner, Volkmar, Dr.-Ing. Dr. jur.

(56) Entgegenhaltungen:
- DE-A- 2 216 232
- DE-A- 2 301 624
- FR-A- 2 332 060
- US-A- 3 235 188

## Beschreibung

Die Erfindung betrifft eine Rohrmühle entsprechend dem Oberbegriff des Anspruches 1.

Eine Rohrmühle der im Oberbegriff des Anspruches 1 vorausgesetzten Art ist beispielsweise durch die FR-A-2 332 060 bekannt.

Bei Rohrmühlen dieser Art ist die zwischen der Trockenkammer und der Mahlkamner angeordnete Überführungswand meist einem starken Verschleiß ausgesetzt. Ein Auswechseln verschlissener Teile, insbesondere ein Austausch der Überführungswand, erfordert im allgemeinen einen längeren Stillstand der ganzen Mahlanlage, da zu diesem Zweck alle Kugeln aus dem Mahlraum entfernt und nach der Reparatur wieder eingefüllt werden müssen.

Es ist weiterhin bekannt (DE-A-2 301 624), den zylindrischen Mantel einer Mahltrommel in axialer Richtung zu teilen und aus einer Anzahl von zylinderteilförmigen Segmenten zusammenzusetzen, um insbesondere den Transport der Mühle zu vereinfachen.

Der Erfindung liegt die Aufgabe zugrunde, eine Rohrmühle der im Oberbegriff des Anspruches 1 genannten Art so auszubilden, daß die Stillstandszeit der Mahlanlage bei Wartungs- und Reparaturarbeiten im Bereich von Trockenkammer und Überführungswand auf ein Minimum verringert ist.

Diese Aufgabe wird erfindungsgemäß durch die kennzeichnenden Merkmale des Anspruches 1 gelöst.

Indem der Zylinder der Trockenkammer über von außen zugängliche, gesonderte Schrauben - unabhängig vom Zylinder der Mahlkammer - mit dem Laufring verbunden ist und außerdem der Zylinder der Trockenkammer und die von ihm getragene Überführungswand in axialer Richtung mittig oder mehrfach geteilt sind, kann man bei Wartungs- und Reparaturarbeiten die Mühle so stellen, daß die Teilfuge etwa waagerecht oder mindestens so liegt, daß der obere Teil (Hälfte) des Zylinders der Trockenkammer mit dem von ihm getragenen Teil (Hälfte) der Hubwand abgeschraubt und durch einen neuen ersetzt werden kann, ohne daß zu diesem Zweck die Mahlkörperfüllung der Mahlkammer entfernt werden muß. Nach Drehen der Mühle lassen sich dann in gleicher Weise auch die anderen Teile des Zylinders der Trockenkammer und der Überführungswand austauschen (bei mittiger Teilung von Trockenkammerzylinder und Überführungswand kann die Mühle entsprechend um etwa 180° gedreht werden, um die andere Hälfte dieses Zylinders und der Überführungswand austauschen zu können).

Auf diese Weise kann eine verschlissene Trockenkammer mit Überführungswand in kürzester Zeit gegen eine neue ausgetauscht werden. Hierzu braucht weder die Mahlkörperfüllung aus der Mahlkammer entfernt zu werden, noch ist eine Demontage der Einlaufvorrichtung der Mühle erforderlich. Damit ergibt sich eine sehr geringe Stillstandszeit für die Mahlanlage und eine kostengünstige Reparatur der ausgebauten Teile außerhalb der Mühle. Im Bedarfsfalle ist es auch möglich, nur einen Teil bzw. eine Hälfte der Trockenkammer und der Überführungswand auszutauschen.

Ausführungsbeispieleder Erfindung sind in der Zeichnung veranschaulicht. Es zeigen
Fig.1 eine schematische Seitenansicht eines Ausführungsbeispieles der erfindungsgemäßen Rohrmühle ;
Fig.2 eine teilweise geschnittene Stirnansicht der Trockenkammer (in Richtung des Pfeiles II der Fig.1) ;
Fig.3 einen Schnitt längs der Linie 111-111 der Fig.2 ;
Fig.4 einen Teil-Längsschnitt durch Mahlkammer- und Trockenkamner-Zylinder im Bereich ihrer Befestigung mit dem Laufring, zur Erläuterung eines zweiten Ausführungsbeispieles.

Die in Fig.1 dargestellte Rohrmühle 1 enthält eine Trockenkammer 2 und eine Mahlkammer 3. Zwischen der Trockenkammer 2 und der Mahlkammer 3 ist eine im einzelnen aus den Fig.2 und 3 ersichtliche Überführungswand (Hubwand) 4 vorgesehen.

Die Rohrmühle 1 ist einerseits im Bereich eines Halslagers 5 und andererseits mittels eines an der Übergangszone zwischen Trockenkammer 2 und Mahlkammer 3 vorgesehenen Laufringes 6 gelagert.

Der Zylinder 7 der Mahlkammer 3 ist über einen Flansch 7a und Schrauben 8 mit dem Steg 6a des Laufringes 6 verschraubt.

Der Zylinder 9 der Trockenkammer 2 ist über einen Flansch 9a und Schrauben 10 mit dem Steg 6a des Laufringes 6 verbunden. Wie Fig.3 erkennen läßt, sind die Schrauben 10 auf einem größeren Durchmesser als die Schrauben 8 angeordnet und von außen gut zugänglich.

Die Überführungswand 4 besteht aus einzelnen Segmenten 4a und ist über Schrauben 11 am Zylinder 9 der Trockenkammer 2 befestigt. Auf der der Trockenkammer 2 zugewandten Seite ist die Überführungswand 4 mit Öffnungen 12 zum Eintritt des Mahlgutes versehen. Hubschaufeln 13 fördern das Mahlgut zu einem zentralen Konus 14, über den das Gut durch eine Öffnung 15 in dem der Mahlkammer 3 zugewandten Wandteil 16 in die Mahlkammer 3 übertritt.

Der Zylinder 9 der Trockenkammer 2 und die von ihm getragene Überführungswand 4 sind im dargestellten Ausführungsbeispiel in axialer Richtung mittig geteilt (selbstverständlich ist auch eine mehrfache axiale Teilung möglich). Die beiden Hälften (bzw. die Teile) des Zylinders 9 der Trockenkammer 2 sind über axial verlaufende Flansche 17 am Außenumfang des Zylinders 9 und über radial verlaufende Flansche 18 an der Stirnwand des Zylinders miteinander verbunden.

Die Teilungsfuge der Überführungswand 4 verläuft jeweils in Verlängerung der Teilungsfuge des Zylinders 9 der Trockenkammer 2. Um einen einwandfreien Zusammenhalt der Teile (Hälften) der Überführungswand 4 auch im inneren Bereich zu gewährleisten und innenliegende Schraubverbindungen möglichst zu vermeiden, können die Teile bzw. die beiden Hälften der Überführungswand 4 über eine Steckverbindung ineinandergreifen.

Die Einlaufvorrichtung zur Rohrmühle 1 ist in Fig.1 mit 19 und die Auslaufvorrichtung mit 20 bezeichnet. 21 und 22 sind Zahnkranz und Ritzel zum Antrieb der Rohrmühle.

Wird die Rohrmühle z. B. in die in Fig.1 dargestellte Lage gedreht, bei der die Teilungsfuge (Flansche 17, 18) zwischen den beiden Hälften des Zylinders 9 der Trockenkammer 2 etwa waagerecht steht, so kann durch Lösen der zugehörigen Schrauben 10 die obere Hälfte des Zylinders 9 mit der hiervon getragenen oberen Hälfte der Hubwand 4 ausgewechselt werden. Die untere Hälfte der Hubwand 4 hält hierbei die in der Mahlkammer 3 befindlichen Mahlkörper. Nach dem Einsetzen einer neuen Hälfte des Zylinders 9 der Trockenkammer 2 mit der zugehörigen Hälfte der Hubwand 4 kann dann die Rohrmühle 1 um 180° gedreht und auch die andere Hälfte ausgewechselt werden.

Anhand der Fig.4 wird ein zweites Ausführungsbeispiel für die Befestigung zwischen Mahlkammerzylinder und Trockenkammerzylinder am Laufring erläutert.

Während - wie-insbesondere aus der Längsschnitt-Darstellung in Fig.3 ersichtlich - beim ersten Ausführungsbeispiel für die genannte Befestigung jeweils gesonderte Schrauben 8 bzw. 10 für die Verbindung zwischen Mahlkammerzylinder 7 und Laufring 6 einerseits sowie für die Verbindung zwischen Trockenkammerzylinder 9 und Laufring 6 andererseits auf verschiedenen Durchmessern des Laufringsteges 6a vorgesehen sind, erfolgt im Beispiel gemäß Fig.4 eine gemeinsame Befestigung von Mahlkammerzylinder 7' und Trockenkammerzylinder 9' am Laufring 6' bzw. an dessen flanschartigem Steg 6'a, und zwar in nur einer Schraubenreihe auf demselben Durchmesser.

In Fig.4 ist der Einfachheit halber lediglich eine solche Schraubverbindungsstelle veranschaulicht, wobei selbstverständlich eine angemessene Anzahl solcher Schraubverbindungsstellen über den Umfang des Laufringes 6' bzw. dessen Stege 6'a verteilt vorgesehen ist. Jede dieser Schraubverbindungsstellen enthält einen einzigen Schraubenbolzen 23, der die am flanschartigen Laufringsteg 6'a auf entgegengesetzten Seiten anliegenden Flansche 7'a und 9'a des Mahlkammerzylinders 7' bzw. Trockenkammerzylinders 9' einschließlich Laufringsteg 6'a vollkommen durchsetzt und mit seinem Bolzenkopf 23a am Flansch 7'a des Mahlkammerzylinders 7' anliegt. Auf jeden dieser Schraubenbolzen 23 ist zunächst eine Hilfsmutter 24 aufgeschraubt (etwa auf dem mittleren Abschnitt des Bolzens), die eine zuverlässige, unabhängige erste Verbindung zwischen dem Flansch 7'a des Mahlkammerzylinders 7' und dem Laufringsteg 6'a herstellt, wobei die Hilfsmutter 24 zweckmäßig in einer zugehörigen Ausnehmung 24a im Laufringsteg 6'a versenkt angeordnet ist. Der Zylinder 7' der Mahlkammer 3' wird auf diese Weise kraftschlüssig am Steg 6'a des Laufringes 6' gehalten.

Eine von dieser geschilderten ersten Verbindung unabhängige zweite Verbindung wird mit denselben Schraubenbolzen 23 dadurch geschaffen, daß mit Hilfe einer äußeren Mutter 25, die auf das axial äußere Schraubenbolzenende 23b aufgeschraubt ist, der Flansch 9'a des Trockenkammerzylinders 9' am Laufringsteg 6'a kraftschlüssig befestigt wird.

Wenn somit ein Teil des Zylinders 9' der Trockenkammer 2' samt dem daran befestigten Teil der nicht näher veranschaulichten Hubwand ausgewechselt werden soll, dann genügt es, lediglich die äußeren Muttern 25 der entsprechenden Schraubenbolzen 23 zu lösen, um den entsprechenden Zylinderteil zu entfernen und durch einen neuen zu ersetzen, ohne daß dazu die Schraubverbindung zwischen Mahlkammerzylinder 7' und Laufring 6 (durch die Hilfsmutter 24) gelöst werden muß.

## Patentansprüche

1. Rohrmühle, enthaltend eine zylinderförmige Trockenkammer (2), wenigstens eine zylinderförmige Mahlkammer (3), eine zwischen Trockenkammer (2) und Mahlkammer (3) angeordnete Überführungswand (4) sowie einen an der Übergangszone zwischen Trockenkammer (2) und Mahlkammer (3) vorgesehenen, mit dem Zylinder (9 bzw. 7) von Trockenkammer (2) und Mahlkammer (3) verschraubten Laufring (6), gekennzeichnet durch folgende Merkmale :
a) der Zylinder (9) der Trockenkammer (2) ist über von außen zugängliche Schrauben (10) - unabhängig vom Zylinder (7) der Mahlkammer (3) - mit dem Laufring (6) verbunden ;
b) der Zylinder (9) der Trockenkammer (2) und die von ihm getragene Überführungswand (4) sind wenigstens einmal geteilt, wobei die Teilungsebene axial verläuft.

2. Rohrmühle nach Anspruch 1, dadurch gekennzeichnet, daß die Teile des Zylinders (9) der Trockenkammer (2) über axial verlaufende Flansche (17) am Außenumfang des Zylinders (9) und radial verlaufende Flansche (18) an der Stirnwand des Zylinders (9) miteinander verbunden sind.

3. Rohrmühle nach Anspruch 1, dadurch gekennzeichnet, daß zwischen dem Zylinder (9) der Trockenkammer (2) und dem Laufring (6) gesonderte Schrauben (10) vorgesehen sind, die auf einem größeren Durchmesser als die zwischen dem Zylinder (7) der Mahlkammer (3) und dem Laufring (6) vorgesehenen Schrauben (8) angeordnet sind.

4. Rohrmühle nach Anspruch 1, dadurch gekennzeichnet, daß als Verbindungen zwischen dem Zylinder (7') der Mahlkammer (3') und dem Laufring (6') einerseits und zwischen dem Zylinder (9') und der Trockenkammer (2') und dem Laufring (6') andererseits dieselben, die zugehörigen Flansche (7'a, 6'a, 9'a) vollkommen durchsetzenden Schraubenbolzen (23) vorgesehen sind, auf denen jeweils eine aufgeschraubte Hilfsmutter (24) die Flansche (7'a, 6'a) von Mahlkammerzylinder (7') und Laufring (6') miteinander verbindet und eine erste Verbindung herstellt, während eine jeweils auf das Schraubenbolzenende (23b) aufgeschraubte äußere Mutter (25) eine von der ersten Verbindung unabhängige zweite Verbindung zum Verschrauben der Flansche (6'a bzw. 9'a) von Laufring (6') und Trockenkammerzylinder (9') herstellt.

5. Rohrmühle nach Anspruch 1, dadurch gekennzeichnet, daß die Teile der Überführungswand (4) über eine Steckverbindung ineinandergreifen.

## Claims

1. Tube mill, containing a cylindrical drying chamber (2), at least one cylindrical grinding chamber (3), a transition wall (4) arranged between the drying chamber (2) and the grinding chamber (3) and a bearing ring (6) which is provided at the transition zone between the drying chamber (2) and the grinding chamber (3) and is screwed onto the cylinders (9 and 7 respectively) of the drying chamber (2) and the grinding chamber (3), characterised by the following features :
a) the cylinder (9) of the drying chamber (2) is connected to the bearing ring (6) - independently of the cylinder (7) of the grinding chamber (3) - by screws (10) which are accessible from the outside ;
b) the cylinder (9) of the drying chamber (2) and the transition wall (4) which it supports are divided at least once, and the plane of division runs axially.

2. Tube mill as claimed in claim 1, characterised in that the parts of the cylinder (9) of the drying chamber (2) are connected to each other by means of axially extending flanges (17) on the outer periphery of the cylinder (9) and radially extending flanges (18) on the end wall of the cylinder (9).

3. Tube mill as claimed in claim 1, characterised in that separate screws (10) are provided between the cylinder (9) of the drying chamber (2) and the bearing ring (6) and are arranged on a greater diameter than the screws (8) between the cylinder (7) of the grinding chamber (3) and the bearing ring (6).

4. Tube mill as claimed in claim 1, characterised in that as connections between the cylinder (7') of the grinding chamber (3') and the bearing ring (6') on the one hand and between the cylinder (9') of the drying chamber (2') and the bearing ring (6') on the other hand the same screw bolts (23) are provided which pass right through the associated flanges (7'a, 6'a, 9'a) and on each of which a screwed-on auxiliary nut (24) connects the flanges (7'a, 6'a) of the grinding chamber cylinder (7') and the bearing ring (6') to each other and produces a first connection, whilst an external nut (25) screwed onto each screw bolt end (23b) produces a second connection which is independent of the first connection for screwing together the flanges (6'a and 9'a respectively) of the bearing ring (6') and drying chamber cylinder (9').

5. Tube mill as claimed in claim 1, characterised in that the parts of the transition wall (4) interengage by means of a plug connection.

## Revendications

1. Broyeur tubulaire comprenant une chambre cylindrique de séchage (2), au moins une chambre cylindrique de broyage (3), une cloison de transfert (4) disposée entre ces deux chambres ainsi qu'une bague de roulement (6) prévue à la zone de transition entre la chambre de séchage (2) et la chambre de broyage (3) et boulonnée avec le cylindre (9 et 7, respectivement) de la chambre de séchage 2 et de la chambre de broyage (3), caractérisé par les particularités suivantes :
a) le cylindre (9) de la chambre de séchage (2) est relié - indépendamment du cylindre (7) de la chambre de broyage (3) - à la bague de roulement (6) au moyen de boulons (10) accessibles de l'extérieur ;
b) le cylindre (9) dela chambre de séchage (2) et la cloison de transfert (4) qu'il supporte sont subdivisés au moins une fois, le plan de division étant orienté axialement.

2. Broyeur tubulaire selon la revendication 1, caractérisé en ce que les parties du cylindre (9) de la chambre de séchage (2) sont reliées les unes aux autres par des brides (17) orientées dans la direction de l'axe et situées sur la circonférence extérieure du cylindre (9) et par des brides (18) orientées radialement et situées sur la cloison extrême de ce cylindre (9).

3. Broyeur tubulaire selon la revendication 1, caractérisé en ce que des boulons particuliers (10) prévus entre le cylindre (9) de la chambre de séchage (2) et la bague de roulement (6) sont disposés sur un plus grand diamètre que les boulons (8) prévus entre le cylindre (7) de la chambre de broyage (3) et la bague de roulement (6).

4. Broyeur tubulaire selon la revendication 1, caractérisé en ce que les liaisons entre le cylindre (7') de la chambre de broyage (3') et la bague de roulement (6'), d'une part, et entre le cylindre (9') de la chambre de séchage (2') et cette bague de roulement (6'), d'autre part, consistent en les mêmes boulons (23) qui traversent complètement les brides correspondantes (7'a, 6'a, 9'a) et sur chacun desquels est vissé un contre-écrou auxiliaire (24) qui fixe l'une contre l'autre les brides (7'a, 6'a) du cylindre (7') de la chambre de broyage et de la bague de roulement (6') en établissant une première liaison, tandis qu'un écrou extérieur (25) vissé sur l'extrémité (23b) de chacun desdits boulons établit une seconde liaison indépendante de la première en fixant l'une contre l'autre les brides (6'a ainsi que 9'a) de la bague de roulement (6') et du cylindre (9') de la chambre de séchage.

5. Broyeur tubulaire selon la revendication 1, caractérisé en ce que les parties de la cloison de transfert (4) s'encastrent au moyen d'une liaison à emboîtement.
